# EUROPÄISCHE PATENTSCHRIFT

(11) **EP 1 645 379 B1**
(45) Veröffentlichungstag und Bekanntmachung des Hinweises auf die Patenterteilung: **15.08.2007**
(21) Anmeldenummer: 04023915.4
(22) Anmeldetag: 07.10.2004
(51) Int. Cl.: B27C 9/00, B27M 1/08, B23Q 1/01, B23Q 7/04

(54) **Verfahren und Bearbeitungszentrum zum Bearbeiten von plattenförmigen Werkstücken**
Method and machining centre for machining flat workpieces
Procédé et centre d'usinage pour l'usinage de pièces en forme de plaque

(43) Veröffentlichungstag der Anmeldung: 12.04.2006
(73) Patentinhaber: Homag Holzbearbeitungssysteme AG, 72296 Schopfloch (DE)
(72) Erfinder: Zeller, Robert, 72175 Dornhan (DE); Gauß, Achim, 72280 Dornstetten/Hallwangen (DE)
(74) Vertreter: HOFFMANN EITLE

(56) Entgegenhaltungen:
- EP-A- 0 455 095
- EP-A- 0 830 922
- EP-A- 1 231 008
- DE-A1- 10 026 069
- DE-A1- 19 842 386

## Beschreibung

Die vorliegende Erfindung betrifft ein Verfahren und ein Bearbeitungszentrum zum Bearbeiten von plattenförmigen Werkstücken aus Holz, holzartigen Werkstoffen, Holzaustauschwerkstoffen, Kunststoff o.dgl.
- mit mindestens zwei Bearbeitungsbereichen für die Werkstücke, welche mit Aufspanneinrichtungen für die Werkstücke ausgestattet sind,
- sowie mindestens einer Bearbeitungseinheit, die verfahrbar gelagert ist, und mindestens eine Arbeitsspindel trägt, an die Bearbeitungswerkzeuge und/oder Bearbeitungsaggregate ankoppelbar sind,

Bearbeitungszentren dieser Art sind als Portal- oder Ausleger-Konstruktionen seit langem in den verschiedensten Ausführungsformen bekannt.

Bei den Portal-Konstruktionen (vgl. beispielsweise DE 10026069) werden die Bearbeitungsbereiche von einem waagrecht verlaufenden Teil der Portalkonstruktion überspannt.

Bei den Ausleger-Konstruktionen überspannt ein Kragarm die Bearbeitungsbereiche.

Unter einem Bearbeitungsbereich ist jede Art von Bearbeitungsauflage zu verstehen, auf der die plattenförmigen Werkstücke abgelegt und in irgendeiner Weise bearbeitet werken können. Bekannt sind in diesem Zusammenhang herkömmliche Tischkonstruktionen, sogenannte Konsolen- oder Rastertische oder auch Kombinationen dieser Tischkonstruktionen.

Zur Durchführung der Bearbeitungsvorgänge müssen die Werkstücke auf den Bearbeitungsbereichen unverschiebbar fixiert werden. Hierzu werden Aufspanneinrichtungen eingesetzt, die die Werkstücke mechanisch oder pneumatisch auf den Tischkonstruktionen halten. Bekannt sind in diesem Zusammenhang mechanische Einrichtungen, wie-Niederhalter, sog. Klemmspanner, oder pneumatische Einrichtungen, sog. Saugspanner o.dgl. Einrichtungen, sowie Kombinationen hiervon.

Mit Verfahrensweisen und Bearbeitungszentren der bekannten Art können Werkstücke komplett bearbeitet werden. Dabei wird vorbereitend ein in einem vorangegangenen separaten Arbeitsgang hergestellter Rohzuschnitt auf den jeweiligen Bearbeitungsbereich aufgespannt und dann durch die Bearbeitungseinheit unter Einsatz der für den jeweiligen Arbeitsgang erforderlichen, meist von einem Magazin eingewechselten Bearbeitungswerkzeuge oder Bearbeitungsaggregate die gewünschte Bearbeitung durchgeführt.

Das Anordnen und Aufspannen der Rohzuschnitte auf dem Bearbeitungsbereich erfolgt meist von Hand über eine Bedienungsperson, die nach abgeschlossener Bearbeitung die Werkstücke auch wieder von Hand vom Bearbeitungsbereich löst und in einem Zwischenlager ablegt.

Die Rohzuschnitte werden meist über eine Sägeanlage aus einer Platte unter Zuhilfenahme eines Optimierungsprogramms (sogenanntes Nesting) herausgelöst.

Es ist auch bereits bekannt, anstelle einer herkömmlichen Sägeanlage speziell ausgelegte Bearbeitungszentren einzusetzen und über diese durch Aufteilen der Platten die benötigten Rohzuschnitte herzustellen. Auch in derartigen Fällen werden die aufzuteilenden Platten von Hand in den speziell ausgelegten Bearbeitungszentren angeordnet und die erzeugten Rohzuschnitte nach erfolgtem Aufteilungsvorgang ebenfalls von Hand dem in der Bearbeitungskette nachgeschalteten Bearbeitungszentrum zur abschließenden Bearbeitung zugeführt.

Die bekannten Verfahrensweisen haben somit gemeinsam, dass in den jeweiligen Bearbeitungszentren stets zwar spezielle, bei unterschiedlichen Werkstücken auch variierbare Arbeitsschritte durchgeführt werden können, das sogenannte Handling (Zuführen, Aufspannen, Abspannen und Ablegen) jedoch stets von Hand erfolgen muss. Auch werden stark unterschiedliche Bearbeitungsvorgänge, wie beispielsweise das Herstellen von Rohzuschnitten und die daran anschließende Komplettbearbeitung bisher jeweils auf eigens hierfür eingerichteten Bearbeitungszentren vorgenommen, d.h. die notwendigen Prozesse auf mehrere Maschinen verteilt.

Ferner offenbart die EP 0 830 922 A2 eine Vorrichtung nach dem Oberbegriff von Anspruch 5.

Aufgabe der vorliegenden Erfindung ist es, eine Verfahrensweise sowie ein Bearbeitungszentrum der beschriebenen Art derart weiterzubilden, dass Handlingsarbeiten für die Bedienungsperson möglichst weitgehend reduziert werden können und ein universeller Einsatz auch hinsichtlich stark unterschiedlicher Bearbeitungsvorgänge möglich ist.

Diese Aufgabe wird erfindungsgemäß durch ein Verfahren mit den Merkmalen des Patentanspruchs 1 gelöst.

Ist dem ersten Bearbeitungsbereich ein Plattenstapelbereich vorgeschaltet und schließt sich an den zweiten oder letzten Bearbeitungsbereich ein Ablagebereich an, kommen gemäß einer Weiterbildung der Erfindung die Schritte des Patentanspruches 2 zum Einsatz.

Grundsätzlich kann die gemeinsame Bewegung der Bearbeitungseinheit und der mit dieser gekoppelten Greifeinrichtung in jeder beliebigen Achse erfolgen. Vorteilhaft ist es jedoch, wenn die gemeinsame Bewegung der Bearbeitungseinheit und der mit dieser gekoppelten Greifeinrichtung in einer X-Achse erfolgt und die Bewegung der Greifeinrichtung und der Bearbeitungseinheit in einer Y-Achse unabhängig voneinander ist.

Die gestellte Aufgabe wird ferner mit einem Bearbeitungszentrum mit den Merkmalen des Patentanspruchs 5 gelöst.

Handelt es sich dabei um ein Bearbeitungszentrum, bei dem - in Bearbeitungsrichtung betrachtet - dem ersten Bearbeitungsbereich ein Plattenstapelbereich vorgeschaltet und dem zweiten bzw. letzten Bearbeitungsbereich ein Ablagebereich nachgeschaltet ist, wird die gestellte Aufgabe mit den Merkmalen der Patentansprüche 5 und 6 gelöst.

Durch die erfindungsgemäße Ausgestaltung des Bearbeitungszentrums wird ein maschinenintegriertes Handlingsystem geschaffen, das die Funktionalität eines derartigen Bearbeitungszentrums erheblich erweitert und die Bedienungsperson von einer Vielzahl von Rüst- und Werkstückhandhabungsaufgaben entlastet.

Die Funktionalität eines erfindungsgemäß ausgestalteten Bearbeitungszentrums ist dadurch erweitert, dass für die Bearbeitungseinheit eine sowohl ein Aufteilungsprogramm als auch ein Bearbeitungsprogramm aufweisende Steuereinrichtung und für die Greifeinrichtung eine programmierbare Handhabungsvorrichtung vorgesehen wird.

Sofern aufgrund des maschinenintegrierten Handlingsystems auf den Einsatz mehrerer jeweils speziell auf einen Fertigungsprozess eingerichtete Bearbeitungszentren verzichtet werden kann, ergibt sich neben einer höheren Produktivität zwangsläufig ein geringeres Investitionsvolumen und ein geringerer Platzbedarf.

Grundsätzlich können die Bearbeitungseinheit und die Greifeinrichtung in jeder beliebigen Weise am Bearbeitungszentrum angeordnet werden. Vorteilhaft ist es jedoch, wenn die Bearbeitungseinheit und die Greifeinrichtung an einem im Wesentlichen waagrecht verlaufenden und quer zu seiner Erstreckungsrichtung horizontal hin und her verfahrbaren Führungsbalken gelagert sind.

Die Greifeinrichtung kann an dem Führungsbalken in jeder geeigneten Weise hin und her verfahrbar gelagert sein. Eine besonders vorteilhafte Ausgestaltung ergibt sich jedoch, wenn die Bearbeitungseinheit an der einen und die Greifeinrichtung an der anderen Seite des Führungsbalkens hin und her verfahrbar gelagert ist.

Je nach Art der zu verarbeitenden Werkstücke kann die Greifeinrichtung in der verschiedensten Weise ausgestaltet sein. So kann die Greifeinrichtung mechanische Einrichtungen, wie beispielsweise Hebebacken, Hebezapfen oder Hebeleisten aufweisen. Vorteilhaft ist es jedoch in den überwiegenden Anwendungsfällen pneumatische Einrichtungen, wie Saugheber oder Saugtraversen einzusetzen, zumal diese eine sehr schonende Handhabung auch bei empfindlichen Oberflächen ermöglichen.

Bei einem bevorzugten, als Ausleger-Konstruktion konzipierten Bearbeitungszentrum erstreckt sich der als Kragarm ausgebildete Führungsbalken in Y-Richtung, wobei an dessen einer Seite die Bearbeitungseinheit und an dessen anderer Seite die Greifeinrichtung jeweils in Y-Richtung verfahrbar gelagert sind. Bei dieser bevorzugten Ausführungsform ist der Kragarm in X-Richtung entlang einer langgestreckten Maschinenbasis verfahrbar geführt. Bei einem derartigen Maschinenkonzept ist es zweckmäßig, entlang der Maschinenbasis zufuhrseitig einen Plattenstapelbereich, im Anschluss daran einen ersten Bearbeitungsbereich, daran anschließend einen zweiten Bearbeitungsbereich und abfuhrseitig einen Ablagebereich, in X-Richtung jeweils hintereinander liegend anzuordnen.

Mit einer derartigen Anordnung kann auf einfache Weise mittels der erfindungsgemäßen Greifeinrichtung die aufzuteilende Platte vom Plattenstapelbereich entnommen und auf dem ersten Bearbeitungsbereich abgelegt und dort mittels der Aufspannrichtung festgelegt werden. Im Anschluss daran führt die Bearbeitungseinheit die notwendige Aufteilung in Rohzuschnitte durch, die nach abgeschlossener Aufteilung mittels der Greifeinrichtung Stück für Stück dem ersten Bearbeitungsbereich entnommen und auf dem zweiten Bearbeitungsbereich abgelegt werden. An diesen Rohzuschnitten erfolgt dann nach dem Festspannen die sogenannte Komplettbearbeitung durch die Bearbeitungseinheit. Nach erfolgter Komplettbearbeitung wird das fertig bearbeitete Werkstück dann von der Greifeinrichtung wieder aufgenommen und im Ablagebereich zum Weitertransport oder zur Weiterbearbeitung abgelegt.

Im Folgenden ist zur weiteren Erläuterung und zum besseren Verständnis ein Ausführungsbeispiel der Erfindung unter Bezugnahme auf die beigefügte Figur näher beschrieben und erläutert.

Die beigefügte Figur zeigt ein bevorzugtes Ausführungsbeispiel eines Bearbeitungszentrums zur Bearbeitung von plattenförmigen Werkstücken in einer Draufsicht, die stark vereinfacht und auf das Wesentliche beschränkt ist.

Die Figur zeigt eine langgestreckte Maschinenbasis 1, auf der (von links nach rechts betrachtet) ein Plattenstapelbereich 2, ein erster Bearbeitungsbereich 3, ein zweiter Bearbeitungsbereich 4 sowie ein Ablagebereich 5 hintereinander angeordnet sind.

Die Maschinenbasis 1 kann auch derart gestaltet sein, dass sie lediglich den ersten Bearbeitungsbereich 3 und den zweiten Bearbeitungsbereich 4 trägt, während der Plattenstapelbereich 2 und der Ablagebereich 5 als separate Bereiche neben der Maschinenbasis 1 angeordnet sind.

Die Maschinenbasis 1 erstreckt sich (wie der Pfeil über dem ersten Bearbeitungsbereich 3 zeigt) in X-Richtung des Bearbeitungszentrums.

Auf der in der Figur oberen Seite ist die Maschinenbasis 1 mit einer sich ebenfalls in X-Richtung erstreckenden Führung ausgestattet, an der über einen Fahrwagen eine sich in vertikaler Richtung erstreckende Säule 6 in X-Richtung verfahrbar geführt ist, die im Bereich ihres oberen Endes einen in Y-Richtung und horizontal verlaufenden Führungsbalken 7 trägt, der die Maschinenbasis überspannt und einen Kragarm bildet. Bei dem dargestellten bevorzugten Ausführungsbeispiel handelt es sich somit um eine sogenannte Ausleger-Konstruktion.

Der Führungsbalken 7 besitzt auf jeder Seite in Y-Richtung verlaufende Führungen (nicht dargestellt). Diese Führungen tragen auf der in der Figur linken Seite eine Bearbeitungseinheit 8 und auf der in der Figur rechten Seite eine Greifeinrichtung 9. Sowohl die Bearbeitungseinheit 8 als auch die Greifeinrichtung 9 sind an der jeweiligen Führung in Y-Richtung hin und her verfahrbar. Der Führungsbalken 7 mit der Bearbeitungseinheit 8 und der Greifeinrichtung 9 wiederum ist über die Säule 6 in X-Richtung entlang der Maschinenbasis 1 über den Fahrwagen verfahrbar. Die in X-Richtung entlang der Maschinenbasis verlaufende Führung, der auf dieser angeordnete Fahrwagen, die Säule 6 und der Führungsbalken 7 bilden eine Verfahreinrichtung für die Bearbeitungseinheit 8 und die Greifeinrichtung 9.

An dem Führungsbalken 7 ist im Bereich der Säule 6 ein Tellermagazin 10 angeordnet, aus dem eine Bearbeitungsspindel (nicht dargestellt) der Bearbeitungseinheit 8 die für den jeweiligen Bearbeitungsvorgang notwendigen Bearbeitungswerkzeuge oder Bearbeitungsaggregate im sogenannten Pick-up-Verfahren entnehmen und nach erfolgter Bearbeitung wieder ablegen kann.

Im vorliegenden Ausführungsbeispiel ist der erste Bearbeitungsbereich 3 als sogenannter Rastertisch und der zweite Bearbeitungsbereich 4 als sogenannter Konsolentisch ausgebildet.

Die Arbeitsweise des in der Figur dargestellten Bearbeitungszentrums, das nach dem erfindungsgemäßen Verfahren arbeitet, ist wie folgt:

In einem vorangegangenen Arbeitsvorgang sind auf den Plattenstapelbereich 2 beispielsweise aus der Richtung des Pfeils 11 Platten 12 gefördert und dort abgestapelt worden.

Je nach Reichweite des Führungsbalkens 7 werden die Platten 12 dann entweder von Hand oder über die Greifeinrichtung 9 vom Plattenstapel abgehoben und auf den ersten Bearbeitungsbereich 3 aufgelegt und dort über Aufspanneinrichtungen (nicht dargestellt) festgelegt.

Im Anschluss daran wird die Platte 12 über die Bearbeitungseinheit 8 in die erforderliche Anzahl von Rohzuschnitten aufgeteilt. Während dieses Aufteilvorganges ist die Greifeinrichtung 9 in der Ruhestellung.

Nach der Aufteilung in Rohzuschnitte erfasst die Greifeinrichtung 9 einen Rohzuschnitt und fördert diesen auf den zweiten Bearbeitungsbereich 4. In dieser Phase ist die Bearbeitungseinheit 8 in ihrer Ruhestellung.

Sobald der Rohzuschnitt auf dem zweiten Bearbeitungsbereich 4 durch Aufspannvorrichtungen (nicht dargestellt) festgelegt ist, erfolgt die Komplettbearbeitung über die Bearbeitungseinheit 8. In dieser Phase ist die Greifeinrichtung 9 in ihrer Ruhestellung. Das Erfassen eines Rohzuschnittes durch die Greifeinrichtung, das Ablegen auf dem zweiten Bearbeitungsbereich 4 sowie die daran anschließende Komplettbearbeitung durch die Bearbeitungseinheit 8 wird so lange fortgesetzt, bis alle auf dem ersten Bearbeitungsbereich 3 befindlichen Rohzuschnitte einer Komplettbearbeitung auf dem zweiten Bearbeitungsbereich 4 unterzogen, d.h. abgearbeitet sind.

Ist die Komplettbearbeitung abgeschlossen, erfasst die Greifeinrichtung 9 das fertige Werkstück und legt dieses auf dem Ablagebereich 5 ab. Von dort wird das Werkstück dann in Richtung des Pfeils 13 entnommen oder einer weiteren Bearbeitung zugeführt.

## Patentansprüche

1. Verfahren zum Bearbeiten von plattenförmigen Werkstücken aus Holz, holzartigen Werkstoffen, Holzaustauschwerkstoffen, Kunststoff oder dergleichen mit folgenden Schritten:
c) gemeinsames Bewegen einer Bearbeitungseinheit (8) und einer mit dieser gekoppelten Greifeinrichtung (9) über einen ersten Bearbeitungsbereich (3),
d) Aktivieren der über den Bearbeitungsbereich bewegten Bearbeitungseinheit und Aufteilen der Platte im ersten Bearbeitungsbereich in einen oder mehrere Rohzuschnitte,
e) Aktivieren der Greifeinrichtung und Aufnehmen eines Rohzuschnittes sowie Ablegen dieses Rohzuschnittes auf einem zweiten Bearbeitungsbereich (4),
f) Aktivieren der gemeinsam mit der Greifeinrichtung (9) über den zweiten Bearbeitungsbereich (4) bewegten Bearbeitungseinheit (8) und Bearbeiten des jeweils abgelegten Rohzuschnittes auf dem zweiten Bearbeitungsbereich.

2. Verfahren nach Anspruch 1, **dadurch gekennzeichnet, dass** vor Schritt c) folgende Schritte ausgeführt werden:
a) gemeinsames Bewegen einer Bearbeitungseinheit und einer mit dieser gekoppelten Greifeinrichtung über einen Plattenstapelbereich (2),
b) Aktivieren der Greifeinrichtung und Aufnehmen einer Platte von dem Plattenstapelbereich sowie Ablegen der Platte auf einem ersten Bearbeitungsbereich (3), und dass nach Schritt f) folgende Schritte ausgeführt werden:
g) Aktivieren der Greifeinrichtung und Aufnehmen des bearbeiteten Werkstückes vom zweiten Bearbeitungsbereich sowie Ablegen auf einem Ablagebereich (5),
h) Wiederholen der Verfahrensschritte e) bis h) bis alle Rohzuschnitte abgearbeitet sind.

3. Verfahren nach Anspruch 1 oder 2, **dadurch gekennzeichnet, dass** die gemeinsame Bewegung der Bearbeitungseinheit und der mit dieser gekoppelten Greifeinrichtung in einer X-Achse erfolgt.

4. Verfahren nach Anspruch 3, **dadurch gekennzeichnet, dass** die Bewegung der Greifeinrichtung und der Bearbeitungseinheit in einer Y-Achse unabhängig voneinander erfolgt.

5. Bearbeitungszentrum zum Bearbeiten von plattenförmigen Werkstücken aus Holz, holzartigen Werkstoffen, Holzaustauschwerkstoffen, Kunststoff oder dergleichen
- mit mindestens zwei Bearbeitungsbereichen (3, 4) für die Werkstücke, welche mit Aufspanneinrichtungen für die Werkstücke ausgestattet sind,
- mindestens einer die Bearbeitungsbereiche (3, 4) abdeckenden Bearbeitungseinheit (8), die mit mindestens einer Arbeitsspindel ausgestattet ist, in die Bearbeitungswerkzeuge und/oder Bearbeitungsaggregate einwechselbar sind,
- einer Verfahreinrichtung, mit der die Bearbeitungseinheit (8) über mindestens zwei Achsen (X und Y) verfahrbar gelagert ist, wobei
- eine Greifeinrichtung (9) für die plattenförmigen Werkstücke vorgesehen ist, und
- die Bearbeitungseinheit (8) und die Greifeinrichtung (9) in das Bearbeitungszentrum integriert und zumindest in einer Achse (X) gemeinsam über die Verfahreinrichtung bewegbar sind,
**dadurch gekennzeichnet, dass**
der erste Bearbeitungsbereich (3) zum Aufteilen in Rohzuschnitte, der zweite Bearbeitungsbereich (4) zur Durchführung einer Komplettbearbeitung und die Greifeinrichtung (9) zur Förderung des jeweiligen Rohzuschnittes von dem ersten Bearbeitungsbereich auf den zweiten Arbeitungsbereich eingerichtet sind, und
dass für die Bearbeitungseinheit (8) eine sowohl ein Aufteilungsprogramm als auch ein Bearbeitungsprogramm aufweisende Steuereinrichtung und für die Greifeinrichtung (9) eine programmierbare Handhabungseinrichtung vorgesehen sind.

6. Bearbeitungszentrum nach Anspruch 5, **dadurch gekennzeichnet,**
- **dass** in Bearbeitungsrichtung betrachtet dem ersten Bearbeitungsbereich (3) ein Plattenstapelbereich (2) vorgeschaltet und dem zweiten bzw. letzten Bearbeitungsbereich (4) ein Ablagebereich (5) nachgeschaltet ist, und
- **dass** der Verfahrweg der Verfahreinrichtung derart gestaltet ist, dass die Greifeinrichtung (9) über den vorgeschalteten Plattenstapelbereich (2) und den nachgeschalteten Ablagebereich (5) verfahrbar ist.

7. Bearbeitungszentrum nach Anspruch 5, **dadurch gekennzeichnet, dass** die Bearbeitungseineinheit (8) und die Greifeinrichtung (9) an einem im wesentlichen waagrecht verlaufenden und quer zu seiner Erstreckungsrichtung horizontal hin und her verfahrbaren Führungsbalken (7) gelagert sind.

8. Bearbeitungszentrum nach Anspruch 7, **dadurch gekennzeichnet, dass** sich der Führungsbalken (7) in Y-Richtung erstreckt.

9. Bearbeitungszentrum nach Anspruch 8, **dadurch gekennzeichnet, dass** die Bearbeitungseinheit (8) an der einen und die Greifeinrichtung (9) an der anderen Seite des Führungsbalkens (7) hin und her verfahrbar gelagert sind.

10. Bearbeitungszentrum nach einem der Ansprüche 5 bis 9, **dadurch gekennzeichnet, dass** die Greifeinrichtung (9) als mechanische Einrichtung ausgebildet ist.

11. Bearbeitungszentrum nach einem der Ansprüche 5 bis 9, **dadurch gekennzeichnet, dass** die Greifeinrichtung (9) als pneumatische Einrichtung ausgebildet ist.

12. Bearbeitungszentrum nach einem der vorhergehenden Ansprüche 6 bis 11, mit einem sich in Y-Richtung erstreckenden, als Kragarm ausgebildeten Führungsbalken (7), an dessen einer Seite die Bearbeitungseinheit (8) und an dessen anderer Seite die Greifeinrichtung (9) jeweils in Y-Richtung unabhängig voneinander verfahrbar gelagert sind, wobei der Kragarm in X-Richtung entlang einer langgestreckten Maschinenbasis (1) verfahrbar gelagert ist, wobei entlang der Maschinenbasis zufuhrseitig (11) ein Plattenstapelbereich (2), im Anschluss daran ein erster Bearbeitungsbereich (3), daran anschließend ein zweiter Bearbeitungsbereich (4) und abfuhrseitig (13) ein Ablagebereich (5) in X-Richtung hintereinander angeordnet sind.

## Claims

1. Process for machining panel-like workpieces made from wood, wood-like materials, wood-substitute materials, plastic or the like, having the following steps:
c) joint movement of a machining unit (8) and a gripping device (9) coupled to the latter over a first machining region (3),
d) activating the machining unit moved over the machining region and dividing the panel into one or more crude blanks in the first machining region,
e) activating the gripping device and receiving a crude blank and depositing this crude blank on a second machining region (4),
f) activating the machining unit (8) moved jointly with the gripping device (9) over the second machining region (4) and machining the particular deposited crude blank on the second machining region.

2. Process according to claim 1, **characterised in that** the following steps are executed before step c):
a) joint movement of a machining unit and a gripping device coupled to the latter over a panel-stacking region (2),
b) activating the gripping device and receiving a panel from the panel-stacking region and depositing the panel on a first machining region (3), and **in that** the following steps are executed after step f):
g) activating the gripping device and receiving the machined workpiece from the second machining region and depositing on a deposit region (5),
h) repeating the process steps e) to h) until all crude blanks are finished.

3. Process according to claim 1 or 2, **characterised in that** the joint movement of the machining unit and the gripping device coupled to the latter takes place in an X axis.

4. Process according to claim 3, **characterised in that** the movement of the gripping device and the machining unit takes place independently of one another in a Y axis.

5. Machining centre for machining panel-like workpieces made from wood, wood-like materials, wood-substitute materials, plastic or the like
- having at least two machining regions (3, 4) for the workpieces, which are equipped with clamping devices for the workpieces,
- at least one machining unit (8) covering the machining regions (3, 4), which is equipped with at least one working spindle, in which machining tools and/or machining units can be exchanged.
- a displacing device, with which the machining unit (8) is mounted to be movable over at least two axes (X and Y), wherein
- a gripping device (9) is provided for the panel-like workpieces, and
- the machining unit (8) and the gripping device (9) are integrated in the machining centre and can be moved at least in one axis (X) jointly via the displacing device,
**characterised in that** the first machining region (3) for dividing into crude blanks, the second machining region (4) for carrying out complete machining and the gripping device (9) for conveying the particular crude blank from the first machining region to the second working region are installed, and **in that** a control device having both a dividing program and a machining program is provided for the machining unit (8) and a programmable handling device is provided for the gripping device (9).

6. Machining centre according to claim 5, **characterised in that**
- seen in machining direction, a panel-stacking region (2) is placed upstream of the first machining region (3) and a deposit region (5) is placed downstream of the second or last machining region (4), and **in that**
- the displacement path of the displacing device is designed such that the gripping device (9) can be moved over the upstream panel-stacking region (2) and the downstream deposit region (5).

7. Machining centre according to claim 5, **characterised in that** the machining unit (8) and the gripping device (9) are mounted on a guide beam (7) running essentially horizontally and which can be moved back and forth horizontally transversely to its direction of extension.

8. Machining centre according to claim 7, **characterised in that** the guide beam (7) extends in Y direction.

9. Machining centre according to claim 8, **characterised in that** the machining unit (8) is mounted on the one side of the guide beam (7) and the gripping device (9) is mounted on the other side of the guide beam (7) to be moveable back and forth.

10. Machining centre according to one of claims 5 to 9, **characterised in that** the gripping device (9) is designed as a mechanical device.

11. Machining centre according to one of claims 5 to 9, **characterised in that** the gripping device (9) is designed as a pneumatic device.

12. Machining centre according to one of the preceding claims 6 to 11, having a guide beam (7) extending in Y direction and designed as a cantilever, and on one side of which the machining unit (8) is mounted to be moveable and on the other side of which the gripping device (9) is mounted to be movable in each case independently of one another in Y direction, wherein the cantilever is mounted to be movable in X direction along an elongated machine base (1), wherein the following are arranged one behind another in X direction along the machine base on the supply side (11), a panel-stacking region (2), following that a first machining region (3), following that a second machining region (4) and on the discharge side (13) a deposit region (5).

## Revendications

1. Procédé d'usinage de pièces d'oeuvre en forme de plaques, en bois, en matériaux du genre du bois, de matériaux de substitution au bois, de matière synthétique ou analogues, comprenant les étapes suivantes :
c) déplacement commun d'une unité d'usinage (8) et d'un dispositif de préhension (9) couplé à celle-ci, sur une première zone d'usinage (3),
d) activation de l'unité d'usinage déplacée sur la zone d'usinage et découpage de la plaque dans la première zone d'usinage, en un ou plusieurs flans bruts,
e) activation du dispositif de préhension et réception d'un flan brut, ainsi que dépose de ce flan brut sur une deuxième zone d'usinage (4),
f) activation de l'unité d'usinage (8), déplacée conjointement avec le dispositif de préhension (9) sur la deuxième zone d'usinage (4), et usinage chaque fois du flan brut déposé, sur la deuxième zone d'usinage.

2. Procédé selon la revendication 1, **caractérisé en ce que**, avant l'étape c), sont effectuées les étapes suivantes :
a) déplacement conjoint d'une unité d'usinage et d'un dispositif de préhension couplé à celle-ci, sur une première zone d'empilement de plaques (2),
b) activation du dispositif de préhension et réception d'une plaque venant de la zone d'empilement de plaques, ainsi que dépose de la plaque sur une première zone d'usinage (3), et **en ce que**, après l'étape f), sont effectuées les étapes suivantes :
g) activation du dispositif de préhension et réception de la pièce d'oeuvre usinée venant de la deuxième zone d'usinage, ainsi que dépose sur une zone de dépose (5),
h) répétition des étapes de procédé e) à h) jusqu'à ce que tous les flans bruts aient été usinés.

3. Procédé selon la revendication 1 ou 2, **caractérisé en ce que** le déplacement conjoint de l'unité d'usinage et du dispositif de préhension couplé à celle-ci s'effectue selon un axe X.

4. Procédé selon la revendication 3, **caractérisé en ce que** le déplacement du dispositif de préhension et celui de l'unité d'usinage s'effectue selon un axe Y, indépendamment de chaque autre.

5. Centre d'usinage pour l'usinage de pièces d'oeuvre en forme de plaques, en bois, en matériaux du genre du bois, en matériaux de substitution au bois, en matière synthétique ou analogue,
- avec au moins deux zones d'usinage (3, 4) pour les pièces d'oeuvre, qui sont équipées de dispositifs de bridage, pour les pièces d'oeuvre,
- au moins une unité d'usinage (8) couvrant les zones d'usinage (3, 4), équipée d'au moins une broche de travail, dans laquelle des outils d'usinage et/ou des groupes d'usinage sont susceptibles d'être remplacés,
- un dispositif de déplacement, à l'aide duquel l'unité d'usinage (8) est monté de façon déplaçable sur au moins deux axes (X et Y), où
- un dispositif de préhension (9) est prévu pour les pièces d'oeuvre en forme de plaques, et
- l'unité d'usinage (8) et le dispositif de préhension (9) sont intégrés dans le centre d'usinage et sont déplaçables au moins selon un axe (X), conjointement, par l'intermédiaire du dispositif de déplacement,
**caractérisé en ce que**
la première zone d'usinage (3) est aménagée pour le découpage en flans bruts, la deuxième zone d'usinage (4) est aménagée pour accomplissement d'un usinage complet, et le dispositif de préhension (9) est aménagé pour transport du flan respectif, de la première zone d'usinage à la deuxième zone d'usinage, et
**en ce que**, pour l'unité d'usinage (8), sont prévus un dispositif de commande présentant un programme de découpage, ainsi qu'également un programme d'usinage et, pour le dispositif de préhension (9), un dispositif de manipulation programmable.

6. Centre d'usinage selon la revendication 5, **caractérisé en ce que**,
- en observant dans la direction d'usinage, en amont de la première zone d'usinage (3), est installée une zone d'empilement de plaques (2) et, en aval de la deuxième ou dernière zone d'usinage (4), est installée une zone de dépose (5), et
- **en ce que** la course de déplacement du dispositif de déplacement est telle que le dispositif de préhension (9) est déplaçable sur la zone d'empilement de plaques (2) installée en amont et la zone de dépose (5) installée en aval.

7. Centre d'usinage selon la revendication 5, **caractérisé en ce que** l'unité de traitement (8) et le dispositif de préhension (9) sont montés sur une poutre de guidage (7) s'étendant sensiblement horizontalement et déplaçable dans un sens et dans l'autre horizontalement, transversalement à sa direction d'étendue.

8. Centre d'usinage selon la revendication 7, **caractérisé en ce que** la poutre d'usinage (7) s'étend dans la direction Y.

9. Centre d'usinage selon la revendication 8, **caractérisé en ce que** l'unité d'usinage (8) est montée de façon déplaçable dans un sens et dans l'autre sur un premier côté de la poutre de guidage (7) et le dispositif de préhension (9) l'est sur l'autre côté de la poutre de guidage (7).

10. Centre d'usinage selon l'une des revendications 5 à 9, **caractérisé en ce que** le dispositif de préhension (9) est réalisé sous la forme de dispositif mécanique.

11. Centre d'usinage selon l'une des revendications 5 à 9, **caractérisé en ce que** le dispositif de préhension (9) est réalisé sous la forme de dispositif pneumatique:

12. Centre d'usinage selon l'une des revendications 6 à 11 précédentes, avec une poutre de guidage (7) réalisée sous forme de bras en porte-à-faux s'étendant dans la direction Y, sur un côté de laquelle l'unité d'usinage (8) et, sur l'autre côté de laquelle, le dispositif de préhension (9) sont chacun montés de façon déplaçable dans la direction Y, indépendamment l'un de l'autre, le bras en porte-à-faux étant monté de façon déplaçable dans la direction X le long d'une base de machine (1) allongée, où le long de la base de machine, côté amenée (11), est disposée une zone d'empilement de plaques (2), suite à celle-ci une première zone d'usinage (3), suite à celle-ci une deuxième zone d'usinage (4) et côté évacuation (13) une zone de dépose (5), toutes les unes derrière les autres dans la direction X.
